# EUROPÄISCHE PATENTSCHRIFT

(11) **EP 0 681 959 B1**
(45) Veröffentlichungstag und Bekanntmachung des Hinweises auf die Patenterteilung: **16.07.1997**
(21) Anmeldenummer: 95101942.1
(22) Anmeldetag: 13.02.1995
(51) Int. Cl.: B65B 25/14

(54) **Vorrichtung zum Befestigen von Stirndeckeln an Rollen, insbesondere Papierrollen**
Device for fixing end discs to rolls, especially paper rolls
Dispositif pour fixer des disques d'extrémité à des rouleaux, spécialement des rouleaux de papier

(30) Priorität: 10.05.1994 DE 4416532
(43) Veröffentlichungstag der Anmeldung: 15.11.1995
(73) Patentinhaber: Lamb AG, CH-5430 Wettingen (CH)
(72) Erfinder: Thorden, Bengt, S-663 02 Hammarö (SE)
(74) Vertreter: Goetz, Rupert, Dipl.-Ing.

(56) Entgegenhaltungen:
- US-A- 3 633 335

## Beschreibung

Die Erfindung betrifft eine Vorrichtung zum Befestigen von Stirndeckeln an Rollen, insbesondere Papierrollen, mit
- einer Rollenauflage für eine liegende Rolle, wobei die Rollenachse einer auf der Rollenauflage liegenden Rolle in einer senkrechten Mittelebene der Rollenauflage verläuft,
- zwei Deckelhaltern zum Anlegen je eines kreisförmigen und in bezug zur Rollenachse zentrierten Stirndeckels an je eine Rollenstirnfläche und
- zwei Haltemittelspendern, die je einem Deckelhalter zugeordnet und zur Anpassung an Rollen unterschiedlichen Durchmessers in der Mittelebene einstellbar sind.

Papierrollen der beispielsweise in Rotationsdruckmaschinen für den Zeitungsdruck verwendeten Art werden für den Transport vom Papierhersteller zur Druckerei üblicherweise gegen Feuchtigkeit, Staub und Schmutz sowie gegen mechanische Beschädigungen folgendermaßen geschützt:
1. Wird an die beiden Stirnseiten der Papierrolle je ein kreisförmiger innerer Stirndeckel angelegt und am Wickelkern der Papierrolle mittels eingeschossener Klammern befestigt; gelegentlich werden anstelle solcher Klammern oder zusätzlich Klebstreifen verwendet, die jeweils radial an einen Stirndeckel angelegt werden, sich über dessen radial äußeren Rand hinaus bis zum radial äußeren Rand der Papierrolle und dann ein Stück weiter längs einer Mantellinie der Papierrolle erstrecken.
2. Werden um die Papierrolle ungefähr 1,5 bis 6 Windungen Packpapier herumgelegt, dessen Breite größer ist als diejenige der Papierrolle, sodaß an deren beiden Stirnseiten je ein Überhang entsteht, der dann radial nach innen über den äußeren Rand des betreffenden inneren Stirndeckels gefaltet wird.
3. Wird jeder der nach innen gefalteten Überhänge und der von ihm teilweise überdeckte innere Stirndeckel durch Ankleben eines äußeren Stirndeckels abgedeckt, der den Überhang in seiner nach innen gefalteten Lage festhält und der Papierrolle zusätzlichen Kantenschutz gibt.

Diese Schutzmaßnahmen haben sich bei Transport und Lagerung von Papierrollen bewährt und allgemein durchgesetzt. Am Verwendungsort einer in der beschriebenen Weise verpackten Papierrolle, beispielsweise in einer Druckerei, werden die radial nach innen gefalteten Überhänge der Umhüllung samt mit Ihnen verklebten Stirndeckeln vom zylindrischen Teil der Umhüllung abgeschnitten, und dieser wird längs einer Mantellinie aufgeschnitten, sodaß er sich dann leicht abnehmen läßt. Lästig ist allerdings, daß die Klammern, mit denen die inneren Stirndeckel am Wickelkern der Papierrolle befestigt worden sind, nicht planmäßig entfernt werden können, da sie von den äußeren Stirndeckeln abgedeckt sind. Die Klammern bleiben deshalb entweder an den inneren Stirndeckeln hängen und bilden dort eine Verletzungsgefahr, oder sie reißen aus den inneren Stirndeckeln aus und bleiben am Wickelkern hängen, aus dem sie dann herausgezogen werden müssen, damit sie sich nicht in einer weiterverarbeitenden Maschine, beispielsweise Rotationsdruckmaschine, in unkontrollierter Weise lösen. Es besteht deshalb das Bedürfnis, auch die inneren Stirndeckel nur noch durch Kleben an den zu schützenden Papierrollen zu befestigen.

Bei bekannten Vorrichtungen der eingangs beschriebenen Gattung sind die Haltemittelspender Heftapparate, mit denen Klammern zentrumsnahe durch jeweils einen Stirndeckel hindurch in die angrenzende Stirnseite des Wickelkerns einer Papierrolle eingeschossen werden.

Der Erfindung liegt die Aufgabe zugrunde, eine solche Vorrichtung derart weiterzubilden, daß sie sich zum Ankleben von Stirndeckeln an Rollen, insbesondere Papierrollen, eignet.

Die Aufgabe ist erfindungsgemäß mit den Merkmalen des Patentanspruchs 1 gelöst. Vorteilhafte Weiterbildungen ergeben sich aus den Unteransprüchen.

Erfindungsgemäß werden als Haltemittel nur noch Klebstreifen verwendet, die den radial äußeren Randbereich jedes Stirndeckels an mindestens zwei gegeneinander versetzten Stellen mit der Rollenmantelfläche verbinden. Der Abstand zwischen den einzelnen Klebstreifen beträgt beispielsweise ungefähr 90° bis 120°; Abweichungen von diesem optimalen Winkelabstand können aber jedenfalls dann in weiten Grenzen hingenommen werden, wenn innere Stirndeckel zu befestigen sind, die anschließend in der beschriebenen Weise mit einem Packpapierüberhang und einem äußeren Stirndeckel überdeckt werden. Beim späteren Auspacken der Papierrollen bedeutet es keinen zusätzlichen Aufwand, neben dem Papierüberhang auch die Klebstreifen zu durchtrennen.

Als Klebstreifen werden vorzugsweise solche nach der deutschen Patentanmeldung P 44 03 373.7 vom 03. Februar 1994 verwendet.

Ein Ausführungsbeispiel der Erfindung wird im folgenden anhand schematischer Zeichnungen mit weiteren Einzelheiten erläutert. Es zeigen:
- Fig.1: eine Teil-Seitenansicht einer erfindungsgemäßen Vorrichtung,
- Fig.2: die Stirnansicht in Richtung des Pfeils II in Fig.1,
- Fig.3: einen vergrößerten Ausschnitt aus Fig.2,
- Fig.4: die Ansicht in Richtung des Pfeils IV in Fig.3,
- Fig.5: die Ansicht in Richtung des Pfeils V in Fig.3,
- Fig.6: einen anderen, ebenfalls vergrößerten Ausschnitt aus Fig.2,
- Fig.7: die Ansicht in in Richtung des Pfeils VII in Fig.6,
- Fig.8: eine Schrägansicht einer Rolle beim Anbringen eines Stirndeckels und
- Fig.9: eine Seitenansicht einer Rolle während des weiteren Verpackens.

Die dargestellte Vorrichtung ist Bestandteil einer Anlage zum Verpacken von Rollen 10, insbesondere Papierrollen, die, ehe sie an ihrer Rollenmantelfläche 12 mit einer Umhüllung 13 aus Packpapier versehen werden, an ihren beiden Rollenstirnflächen 14 mit je einem inneren Stirndeckel 16 abgedeckt werden sollen. Dabei soll jeder Stirndeckel 16 an drei im Winkel gegeneinander versetzten Stellen mit je einem Klebstreifen 18 befestigt werden, der sich radial über einen Randbereich des Stirndeckels 16 sowie längs einer Mantellinie über einen Randbereich der Rollenmantelfläche 12 erstreckt. Die Umhüllung 13 wird dann an den beiden Rollenstirnflächen 14 umgeschlagen und schließlich wird je ein äußerer Stirndeckel 17 aufgeklebt.

Die Vorrichtung hat eine Rollenauflage 20 von flachem, V-förmigem Querschnitt, auf die jeweils eine Rolle 10 aufgelegt wird, wodurch die Rollenachse A in einer definierten senkrechten Mittelebene B zu liegen kommt. Die Rollenauflage 20 ist auf einem Maschinenbett 22 zwischen zwei Hauptschlitten 24 angeordnet, die zur Anpassung an Rollen 10 unterschiedlicher Länge parallel zur Rollenachse A einstellbar sind. In Fig.1 sind nur der linke Hauptschlitten 24 und die ihm zugeordneten Teile der Vorrichtung dargestellt; die rechte Hälfte der Vorrichtung ist zur linken Hälfte spiegelsymmetrisch.

Jeder der beiden Hauptschlitten 24 trägt einen plattenförmigen Deckelhalter 26, der eine Deckelauflage 28 von flachem V-förmigem Profil ähnlich demjenigen der Rollenauflage 20 aufweist. Der Deckelhalter 26 hat eine schräge Ruhelage, die in Fig.1 mit strichpunktierten Linien angedeutet ist. Ein in dieser Lage auf den Deckelhalter 26 aufgelegter Stirndeckel 16 rutscht auf dem Deckelhalter abwärts, wobei er von der Deckelauflage 28 zentriert wird, sodaß der Mittelpunkt C des Stirndeckels 16, unabhängig von dessen Durchmesser, stets in der senkrechten Mittelebene B zu liegen kommt.

Der Deckelhalter 26 ist mittels eines Paars seitlicher Wangen 30 um eine waagerechte Kippachse D kippbar am zugehörigen Hauptschlitten 24 gelagert. Die Kippachse D erstreckt sich im rechten Winkel zur Rollenachse A. Somit ist der Deckelhalter 26 samt seiner Deckelauflage 28 aus der mit strichpunktierten Linien angedeuteten Ruhestellung in eine in Fig.1 und 2 mit vollen Linien gezeichnete Arbeitsstellung kippbar, in der er in einer senkrechten, zur Rollenachse A normalen Ebene steht. Damit der zuvor aufgelegte Stirndeckel 16 sich dabei nicht vom Deckelhalter 26 lösen kann, weist dieser mehrere Saugnäpfe 32 auf, die evakuierbar sind, um den Stirndeckel 16 solange festzuhalten, bis er an der Rolle 10 befestigt worden ist.

Der Deckelhalter 26 ist insgesamt symmetrisch zur senkrechten Mittelebene B der Vorrichtung gestaltet und dazu ausgebildet, Stirndeckel 16 von sehr unterschiedlichem Durchmesser aufzunehmen. Aus einem Sortiment mit abgestuften Durchmessern werden für jede Rolle 10 Stirndeckel 16 ausgewählt, deren Außendurchmesser möglichst groß, jedoch nicht größer als der Außendurchmesser der Rolle ist. Der größte auf der Vorrichtung verarbeitbare Stirndeckel 16 sowie ein Stirndeckel mittlerer Größe sind in Fig.2 mit je einem strichpunktierten Kreis angedeutet, der kleinste verarbeitbare Stirndeckel 16 hingegen mit einem gestrichelten Kreis. Die Saugnäpfe 32 sind so angeordnet, daß jeder verarbeitbare Stirndeckel 16 von mindestens zwei Saugnäpfen festgehalten werden kann.

Der Deckelhalter 26 weist eine mittlere Aussparung 33 auf, hinter der eine am Deckelhalter befestigte mittlere Führung 34 und, parallel dazu, ein z.B. elektro-mechanischer, hydraulischer oder pneumatischer Lineartrieb 36 angeordnet sind. Auf der mittleren Führung 34 ist ein vom Lineartrieb 36 verstellbarer mittlerer Schlitten 38 geführt, auf dem ein durch die mittlere Aussparung 33 hindurchragender mittlerer Haltemittelspender 40 angeordnet ist. Der Haltemittelspender 40 ist ein Klebstreifenspender von ansich bekannter Bauart.

Vom Hauptschlitten 24 ragen, ebenfalls symmetrisch zur senkrechten Mittelebene B, zwei seitliche Stützen 42 weg, die im Bereich je einer seitlichen Aussparung 43 des Deckelhalters 26 je eine seitliche Führung 44 samt seitlichem Lineartrieb 46 tragen. Auf den beiden seitlichen Führungen 44 ist je ein seitlicher Schlitten 48 mittels des zugehörigen Lineartriebs 46 verstellbar geführt. Die beiden seitlichen Schlitten 48 tragen je einen seitlichen Haltemittelspender 50, der in der Arbeitsstellung des Deckelhalters 26 durch je eine von dessen seitlichen Aussparungen 43 hindurchragt.

Jeder der seitlichen Haltemittelspender 50 ist ein Klebstreifenspender, der symmetrisch in bezug auf eine Längsmittelebene E gestaltet ist. Insoweit können auch die seitlichen Haltemittelspender 50 von ansich bekannter Bauart sein. Jede der seitlichen Haltemittelspender 50 ist jedoch um eine in der genannten Ebene liegende waagerechte Achse F drehbar auf dem zugehörigen seitlichen Schlitten 48 gelagert. An seiner der senkrechten Mittelebene B zugewandten Vorderseite weist jeder seitliche Haltemittelspender 50 ein Paar Rollen 52 auf, die in gleichen Abständen von der Längsmittelebene E angeordnet und um eine gemeinsame querliegende Achse G drehbar sind, welche sich im rechten Winkel zur Drehachse F erstreckt.

Mit dieser Anordnung wird erreicht, daß jeder der beiden seitlichen Haltemittelspender 50 sich selbsttätig radial zur Rolle 10 einstellt, sobald er vom zugehörigen Lineartrieb 46 soweit in Richtung zur senkrechten Mittelebene B vorgeschoben worden ist, daß sein Rollenpaar 52 gegen die Rollenmantelfläche 12 stößt. Fig.2 zeigt, wie sich die seitlichen Haltemittelspender 50 in bezug auf die mit gestrichelten Linien angedeutete kleinste Rolle 10 ebenso radial einstellen wie in bezug auf die mit strichpunktierten Linien angedeutete größte Rolle 10.

## Patentansprüche

1. Vorrichtung zum Befestigen von Stirndeckeln (16) an Rollen (10), insbesondere Papierrollen, mit
- einer Rollenauflage (20) für eine liegende Rolle (10), wobei die Rollenachse (A) einer auf der Rollenauflage (20) liegenden Rolle (10) in einer senkrechten Mittelebene (B) der Rollenauflage (20) verläuft,
- zwei Deckelhaltern (26) zum Anlegen je eines kreisförmigen und in bezug zur Rollenachse (A) zentrierten Stirndeckels (16) an je eine Rollenstirnfläche (14) und
- zwei Haltemittelspendern (40), die je einem Deckelhalter (26) zugeordnet und zur Anpassung an Rollen (10) unterschiedlichen Durchmessers in der Mittelebene (B) einstellbar sind,
dadurch **gekennzeichnet**, daß
- jedem Deckelhalter (26) zusätzlich mindestens ein seitlicher Haltemittelspender (50) zugeordnet ist, der auf je einer Seite der Mittelebene (B) angeordnet und in Richtung zu einem Randbereich der Rollenmantelfläche (12) einstellbar ist, und
- sämtliche Haltemittelspender (40,50) zum Abgeben je eines Klebstreifens (18) ausgebildet sind, der sich radial über einen Randbereich eines Stirndeckels (16) und achsparallel über den angrenzenden Randbereich der Rollenmantelfläche (14) erstreckt.

2. Vorrichtung nach Anspruch 1,
dadurch **gekennzeichnet**, daß der bzw. jeder seitliche Haltemittelspender (50) zum radialen Ausrichten in bezug auf den zugehörigen Stirndeckel (16) um je eine zu dessen Ebene normale Drehachse (F) dreheinstellbar an einem Schlitten (48) gelagert ist, der auf einer seitlichen Führung (44) unter einem Winkel, vorzugsweise rechtwinklig zur Mittelebene (B) bewegbar ist.

3. Vorrichtung nach Anspruch 2,
dadurch **gekennzeichnet**, daß der bzw. jeder seitlichen Haltemittelspender (50) im wesentlichen symmetrisch in bezug auf eine eigene Längsmittelebene (E) ist, in der seine Drehachse (F) liegt, und ein Rollenpaar (52) mit querliegender Achse (G) aufweist, das sich an einen Randbereich der Rollenmantelfläche (12) anlegt und das radiale Ausrichten des Haltemittelspenders (50) bewirkt.

4. Vorrichtung nach Anspruch 2 oder 3,
dadurch **gekennzeichnet**, daß die seitliche Führung (44) waagerecht angeordnet ist.

5. Vorrichtung nach einem der Ansprüche 1 bis 4,
dadurch **gekennzeichnet**, daß
- die Rollenauflage (20) zwischen zwei Hauptschlitten (24) angeordnet ist, die zur Anpassung an unterschiedliche Rollenlängen auf einem Maschinenbett (22) einstellbar geführt sind,
- die beiden Deckelhalter (26) an je einem der Hauptschlitten (24) um eine querliegende Kippachse (D) aus einer Schräglage zum Auflegen eines Stirndeckels (16) in eine senkrechte Lage zum Anlegen des Stirndeckels (16) an eine Rollenstirnfläche (14) kippbar gelagert sind,
- die senkrecht einstellbaren Haltemittelspender (40) an je einem der Deckelhalter (26) geführt sind und
- die Führungen (44) für die seitlichen Haltemittelspender (50) am zugehörigen Hauptschlitten (24) befestigt sind.

## Claims

1. An apparatus for fastening end discs (16) to rolls (10), in particular paper rolls, comprising
- a roll support (20) for a lying roll (10), with the roll axis (A) of a roll (10) lying on the roll support (20) extending in a vertical centre plane (B) of the roll support (20);
- two disc holders (26) for applying one circular and relative to the roll axis centered end disc (16) each to one roll end face (14) each; and
- two holding means dispensers (40) which are associated to one disc holder (26) each and are adjustable in the centre plane (B) to accommodate rolls (10) of different diameters,
characterized in that
- each disc holder (26) is additionally associated with at least one lateral holding means dispenser (50) which is arranged at one side each of the centre plane (B) and is adjustable in the direction of an edge area of the outer surface (12) of the roll; and
- all holding means dispensers (40, 50) are adapted for dispensing one adhesive tape (18) each which extends radially over an edge area of an end disc (16) and axis-parallel over the adjacent edge area of the outer surface (12) of the roll.

2. The apparatus according to Claim 1,
characterized in that the or each lateral holding means dispenser (50), respectively, is supported at a slide (48) for radial alignment with respect to the associated end disc (16) so as to be rotatable about an axis of rotation (F) orthogonal to its plane, which slide is movable on a lateral guide (44) at an angle, preferably at right angles with respect to the centre plane (B).

3. The apparatus according to Claim 2,
characterized in that the or each lateral holding means dispenser (50), respectively, is arranged essentially symmetrical relative to an own longitudinal centre plane (E) in which its axis of rotation (F) lies, and comprises a roller pair (52) with a transverse axis (G), which contacts an edge area of the outer surface (12) of the roll and effects the radial alignment of the holding means dispenser (50).

4. The apparatus according to Claim 2 or 3,
characterized in that the lateral guide (44) is arranged horizontally.

5. The apparatus according to one of Claims 1 through 4,
characterized in that
- the roll support (20) is arranged between two main slides (24) which are adjustably guided on a machine bed (22) to accommodate different roll lengths;
- the two disc holders (26) are supported at one of the main slides (24) each so as to be tiltable about a transverse tilting axis (D) from an inclined position for placing an end disc (16) into a vertical position for applying the end disc (16) to an end face (14);
- the vertically adjustable holding means dispensers (40) are guided at one of the disc holders (26) each; and
- the guides (44) for the lateral holding means dispensers (50) are secured at the associated main slide (24).

## Revendications

1. Dispositif de fixation de chapeaux d'extrémité (16) à des rouleaux (10), en particulier à des rouleaux de papier, comportant
- un support de rouleau (20) pour un rouleau (10), l'axe de rouleau (A) d'un rouleau (10) reposant sur le support de rouleau (20) s'étendant dans un plan médian vertical (B) du support de rouleau (20),
- deux supports de chapeau (26) destinés à appliquer chacun un chapeau d'extrémité (16) circulaire et centré par rapport à l'axe du rouleau (A) à une surface d'extrémité de rouleau respective (14) et
- deux distributeurs de moyens de retenue (40), qui sont associés chacun à un support de chapeau (26) et sont réglables dans le plan médian (B) en vue de l'adaptation à des rouleaux (10) de diamètres différents,
caractérisé en ce que
- à chaque support de chapeau (26) est en outre associé au moins un distributeur de moyens de retenue latéral (50), qui est disposé sur un côté respectif du plan médian (B) et est réglable en direction d'une zone de bord de la surface latérale (12) du rouleau, et
- tous les distributeurs de moyens de retenue (40, 50) sont conçus pour délivrer chacun une bande adhésive (18), qui s'étend radialement au-dessus d'une zone de bord d'un chapeau d'extrémité (16) et parallèlement à l'axe au-dessus de la zone de bord adjacent de la surface latérale (14) du rouleau.

2. Dispositif selon la revendication 1,
caractérisé en ce que le, respectivement chaque distributeur de moyens de retenue latéral (50) est disposé réglable en rotation en vue de l'alignement radial par rapport au chapeau d'extrémité associé (16) autour d'un axe de rotation respectif (F) normal au plan de celui-ci, sur une pièce coulissante (48) qui peut être déplacée sur un guide (44) selon un angle, de préférence perpendiculairement par rapport au plan médian (B).

3. Dispositif selon la revendication 2,
caractérisé en ce que le, respectivement chaque distributeur de moyens de retenue latéral (50) est sensiblement symétrique par rapport à un plan médian longitudinal propre (E), dans lequel se trouve son axe de rotation (F) et présente une paire de galets (52) présentant un axe transversal (G), qui s'appliquent à une zone de bord de la surface latérale (12) du rouleau et réalisent l'alignement radial du distributeur (50) de moyens de retenue.

4. Dispositif selon la revendication 2 ou 3,
caractérisé en ce que le guide latéral (44) est disposé horizontalement.

5. Dispositif selon l'une des revendications 1 à 4,
caractérisé en ce que
- le support de rouleau (20) est disposé entre deux pièces coulissantes principales (24), qui sont guidées de façon réglable sur un bâti de machine (22) en vue de l'adaptation à différentes longueurs de rouleaux,
- les deux supports de chapeau (26) sont montés basculants autour d'un axe de basculement transversal (2) d'une position inclinée pour y poser un chapeau d'extrémité (16) à une position verticale pour appliquer le chapeau d'extrémité (16) à une surface d'extrémité (14) du rouleau,
- les distributeurs de moyens de retenue (40) réglables verticalement sont guidés sur l'un respectif des supports de chapeau (26) et
- les guidages (44) des distributeurs de moyens de retenue latéraux (50) sont fixés à la pièce coulissante principale associée (24).
